# EUROPÄISCHE PATENTSCHRIFT

(11) **EP 0 417 233 B1**
(45) Veröffentlichungstag und Bekanntmachung des Hinweises auf die Patenterteilung: **09.06.1993**
(21) Anmeldenummer: 90904768.0
(22) Anmeldetag: 30.03.1990
(51) Int. Cl.: F23C 11/02

(54) **VERFAHREN ZUM BETREIBEN EINER ANLAGE ZUR WIRBELBETTFEUERUNG AUF KOHLEBASIS SOWIE ANLAGE ZUR WIRBELBETTFEUERUNG**
PROCESS FOR OPERATING A COAL-BASED FLUIDIZED BED COMBUSTOR AND FLUIDIZED BED COMBUSTOR
PROCEDE POUR FAIRE FONCTIONNER UN BRULEUR A LIT FLUIDISE A BASE DE CHARBON AINSI QUE BRULEUR A LIT FLUIDISE

(30) Priorität: 30.03.1989 DE 3910271
(43) Veröffentlichungstag der Anmeldung: 20.03.1991
(73) Patentinhaber: SAARBERGWERKE AKTIENGESELLSCHAFT, 66104 Saarbrücken (DE); SIEMENS AKTIENGESELLSCHAFT, 80333 München (DE)
(72) Erfinder: SCHOLL, Gerhard, D-6683 Spiesen-Elversberg (DE); PETZEL, Hans-Karl, D-6601 Scheidt (DE); STADIE, Lothar, D-8552 Höchstadt (DE)
(86) Internationale Anmeldenummer: DE9000254
(87) Internationale Veröffentlichungsnummer: WO9012246

(56) Entgegenhaltungen:
- EP-A- 0 028 458
- DE-A- 2 929 264
- GB-A- 1 522 601
- GB-A- 2 007 811
- GB-A- 2 124 101
- US-A- 4 776 288
- Chemical Engineering Progress, Vol. 80, No. 1, January 1984, (New York , US) W.R. Kelly et al:"Industrial application of fluidized-bed cogeneration system", pages 35-40, see page 39, figure 6

## Beschreibung

Die Erfindung betrifft ein Verfahren zum Betreiben einer Anlage zur Wirbelbettfeuerung auf Kohlebasis, bei dem zerkleinerte Kohle einem Wirbelbett zugeführt und mit dem Bettmaterial verbrannt wird. Die Erfindung betrifft weiter eine Anlage zur Wirbelbettfeuerung mit einer Förderstrecke zur Zuführung von Kohle und mit einem Düsenboden, auf dem im Betrieb ein aus Bettmaterial bestehendes Wirbelbett lagert.

Es ist bekannter Stand der Technik, Kohle zur Dampf- und/oder Elektrizitätserzeugung in Anlagen zur Wirbelbettfeuerung zu verbrennen (Siemens-Energietechnik 2 (1980), Heft 7, Seiten 231 bis 235 oder Dokument GB-A-2 124 101). Dabei ergeben sich zwei wesentliche Vorteile. Zum einen erfolgt die Verbrennung im Wirbelbett bei relativ niedrigen Temperaturen, so daß im Vergleich zu den bekannten Feuerungen mit Trocken- oder gar Naßentaschung die Stickoxidbildung relativ gering ist. Zum anderen stellt die Verbrennung im Wirbelbett verhältnismäßig geringe Anforderungen an die Qualität der eingesetzten Kohle, das heißt, es kann auch eine vergleichsweise grob aufgemahlene Kohle mit hohem Aschegehalt ohne weiteres verbrannt werden. Unter "Asche" sind dabei die in der Kohle enthaltenen, nicht brennbaren Substanzen wie Sand, Lehm, Salze, Metallverbindungen und ähnliches zu verstehen.

Beim Betrieb einer Anlage zur Wirbelbettfeuerung wird Kohle eingesetzt, die auf die wirbelbettspezifische Korngröße aufgemahlen ist. Sie wird in das Wirbelbett eingeleitet, und zwar meist über den oberhalb des Wirbelbetts angeordneten Freiraum. Sodann wird sie in homogener Mischung mit dem Bettmaterial verbrannt. Dieses Bettmaterial wird durch Sand- und Aschepartikel, die zuvor mit der Kohle in das Wirbelbett gelangt sind, aber auch durch wandernde Kohlepartikel gebildet.

Als nachteilig hat es sich dabei erwiesen, daß insbesondere bei diskontinuierlichem Ascheabzug aufgrund des Flugstaubaustrages mit dem Rauchgas kontinuierlich eine Verarmung des Wirbelbettes an feinkörnigem Bettmaterial erfolgt. Die Grobkornanteile nehmen ständig zu und setzen sich bei längerer Betriebszeit auf dem Düsenboden des Wirbelbettes ab. Dies wiederum führt zur Verstopfung einzelner Düsen für die Zufuhr der Trägerluft. Dies hat zur Folge, daß örtlich verschieden Zonen mit wenig oder überhaupt keinem Luftdurchsatz sowie Zonen mit erhöhtem Luftdurchsatz entstehen. Damit wird die Temperaturhomogenität des Wirbelbettes, die für die Auskopplung der erzeugten Wärme beispielsweise über ein Wärmetauschersystem erforderlich ist, wesentlich gestört. Hinzu kommt, daß sich über den Bereichen mit erhöhtem Luftdurchsatz im Freiraum der Anlage zur Wirbelschichtfeuerung Temperatursträhnen bilden. Dies sind dünne langgestreckte Getriebe mit Temperaturen, die über dem Ascheerweichungspunkt liegen. Als Folge davon kommt es zu Verschlackungen des Freiraums, zum Beispiel in Form von Nestern. Diese Verschlackungen können zum Abstellen der Anlage zur Wirbelschichtfeuerung zwingen. Wichtig ist also eine möglichst gleichmäßige Temperaturverteilung über das gesamte Wirbelbett, damit keine Schlackeablagerungen entstehen können.

Der Erfindung liegt die Aufgabe zugrunde, ein Verfahren der eingangs genannten Art anzugeben, das es ermöglicht, eine Anlage zur Wirbelbettfeuerung auf Kohlebasis auch über einen längeren Zeitraum problemlos zu betreiben. Weiterhin soll eine Anlage zur Wirbelbettfeuerung der eingangs genannten Art angegeben werden, bei der die Bildung von Schlacke über einen längeren Zeitraum vermieden werden kann.

Die erstgenannte Aufgabe wird erfindungsgemäß dadurch gelöst, daß ein Teil des Bettmaterials aus dem unteren Bereich des Wirbelbettes kontinuierlich oder diskontinuierlich abgezogen, danach vorzugsweise gekühlt, dann bis zu einer vorgegebenen maximalen wirbelbettspezifischen Korngröße aufbereitet und sodann in das Wirbelbett zurückgeführt wird.

Die zweitgenannte Aufgabe wird erfindungsgemäß gelöst durch eine Anlage, die gekennzeichnet ist durch
a) eine Austragseinrichtung für das Abziehen eines Teils des Bettmaterials, das sich im unteren Teil des Wirbelbetts befindet,
b) vorzugsweise einen der Austragseinrichtung nachgeschalteten Aschekühler zur Abkühlung des abgezogenen Bettmaterials,
c) eine Einrichtung zur Aufbereitung des Bettmaterials auf eine vorgegebene maximale Wirbelbettspezifische Korngröße,
d) einen Abzug für überschüssiges Bettmaterial und
e) Fördermittel zum Transport des aufbereiteten Bettmaterials in das Wirbelbett.

Der erfindungsgemäße Vorschlag zielt darauf ab, das optimale Korngrößenband des Bettmaterials einer Anlage zur Wirbelschichtfeuerung nicht mehr wie bisher über die Aufmahlung der zugeführten Frischkohle einzustellen, sondern dies durch (bevorzugt kontinuierliche) Aufarbeitung des Bettmaterials zu ermöglichen.

Die Aufarbeitung des Bettmaterials kann dabei in einfacher Weise mittels einer Siebeinrichtung erfolgen, die auf das benötigte Kornbreitenband eingestellt ist und die somit eine Feinkornfraktion und eine Grobkornfraktion abscheidet. Dabei wird bevorzugt die die Siebeinrichtung nicht passierende Grobkornfraktion in einer Zerkleinerungs- oder speziell in einer Mahleinrichtung aufgemahlen und in zerkleinerter Form erneut der Siebeinrichtung zugeführt. Anstelle der Siebung kann prinzipiell auch eine Windsichtung durchgeführt werden. Die vorgegebene maximale Korngröße kann zum Beispiel 3 bis 4 mm betragen.

Da gemäß der Erfindung die Einstellung dis optimalen Wirbelbett-Korngrößenbandes nicht mehr über die zugeführte Kohle erfolgt, ist nur noch eine relativ grobe Aufmahlung der angelieferten, dem Wirbelbett zugeführten Kohle erforderlich. Neben der Einsparung an Aufbereitungs- und Mahlkosten für die Kohle bringt die Verwendung der grobkörnigen Kohle den weiteren Vorteil, daß im Vergleich zu einer feinaufgemahlenen Kohle die freie Oberfläche der zugeführten Kohle insgesamt relativ klein ist. Dadurch gast - bei Kohleeintrag in den Freiraum oberhalb des Wirbelbettes - nur ein geringer Teil der Kohle bereits während des Eintrages in diesem Freiraum aus. Folglich bleibt die Freiraumtemperatur relativ niedrig, so daß Probleme hinsichtlich verstärkter Schlackebildung nicht mehr auftreten.

Eine weitere Verringerung der Ausgasung des frischen Brennstoffes (Kohle) im Freiraum oberhalb dem Wirbelbett läßt sich dadurch erreichen, daß nach einer Weiterbildung der Erfindung das aufbereitete und zurückgeführte Bettmaterial (Asche) nicht getrennt von dem Brennstoff (Kohle) in das Wirbelbett eingeleitet wird, sondern vorher mit diesem Brennstoff vermischt wird. Dadurch steigt der Anteil an kaltem Inertmaterial (Asche, Sand, etc.) bei der Zuführung der Kohle, wodurch während des Brennstoffeintrages eine Temperaturabsenkung im Freiraum erreicht wird.

Im Zuge der Verbrennung wandert der Grobkornanteil der Kohle langsam bis zum Düsenboden des Wirbelbettes. Er wird hier - wie erläutert - abgezogen und sodann aufbereitet. Zweckmäßigerweise wird dabei pro Zeiteinheit immer eine Menge an Bettmaterial (also vorwiegend Asche) abgezogen, die größer ist als die Menge, die als Grobkorn über die Kohle dem Wirbelbett zugeführt wird. Auf diese Weise wird ein Absetzen des Grobkorns auf dem Wirbelbett-Düsenboden mit Sicherheit vermieden.

Der Abzug für überschüssiges Bettmaterial kann prinzipiell am Düsenboden oder vor der Siebeinrichtung angeordnet sein. Bevorzugt ist aber vorgesehen, daß der Abzug für überschüssiges Bettmaterial im Transportweg hinter der Einrichtung zur Aufbereitung des Bettmaterials angeordnet ist. Dies ist von Vorteil, wenn das hier abgezogene Material in einem Bunker zwischengelagert und dann weiterverarbeitet wird. Es ist dann für die Weiterverarbeitung im Wirbelbett bereits aufbereitet.

Insgesamt ermöglicht es die Erfindung, in einer Anlage zur Wirbelbettfeuerung problemlos Kohlen mit unterschiedlichem Heizwert ohne große Anforderungen an die Aufbereitung und Aufmahlung zu verbrennen.

Die Erfindung und weitere Ausgestaltungen werden im folgenden anhand des in der Figur schematisch dargestellten Ausführungsbeispiels einer Anlage zur Wirbelbettfeuerung näher erläutert.

Die Figur zeigt einen mit einer Wirbelbettfeuerung auf Kohlebasis betriebenen Kessel 1 mit einem Wirbelbett 20, dessen oberes Niveau durch einen Pfeil 2 gekennzeichnet ist. Die Trägerluft 1 für das Wirbelbett 20 wird durch eine Leitung 3 einem Luftkasten 30 zugeführt. Sie wird von dort über Verteilerdüsen 4, die in einem Düsenboden 9 angeordnet sind, in das bettmaterial des Wirbelbettes 20 eingeleitet. Im vorliegenden Fall ist dies Bett 20 eine Mischung aus Kohlepartikeln und Partikeln von kohlestämmiger Asche, also aus Kohle und verbrannten und nicht-verbrannten Rückständen. Die im Wirbelbett 20 erzeugte Wärme wird hier indirekt über ein über dem Düsenboden 9 befindliches Wärmetauschersystem 5 ausgekoppelt, zum Beispiel mit Hilfe von Luft oder Wasser als Wärmetauschmedium. Die Wärme kann zur Erhitzung des Arbeitsmittels einer hier nicht dargestellten Gas- oder Dampfturbine verwendet werden. Im Betrieb hat das Wirbelbett 20 beispielsweise eine Temperatur von 850 °C. Wichtig ist, daß sich im Betrieb eine möglichst gleichmäßige Temperaturverteilung überall im Wirbelbett 20 einstellt, damit sich aus Asche- und Kohlepartikeln keine Schlacke bilden kann, die sich im Kessel 1 und/oder im Rauchgaszug absetzt. Die mit Feinstaub oder Feinstasche beladenen Rauchgase g aus der Feuerung passieren zunächst einen oberhalb des Wirbelbettes 20 vorgesehenen Freiraum 6. Sie werden dann, zum Beispiel mit 950 °C, über einen Abzug 7 hier nicht dargestellten Einrichtungen zur Staub- und Schadstoffabtrennung zugeführt. Von dort gelangen sie in einen (nicht gezeigten) Wärmetauscher, zum Beispiel in einen Dampferzeuger.

Zerkleinerte, aber relativ grobkörnige (grob aufgemahlene) Frischkohle k wird über eine Förderstrecke 8 oberhalb des Wirbelbettniveaus 2 in den Freiraum 6 eingeführt, zum Beispiel mittels eines Zuteilers oder einer Schleuder (nicht gezeigt). Die Einführung könnte stattdessen auch im Bereich des Wirbelbetts 20 vorgenommen werden, zum Beispiel durch Einblasen oder andere bekannte Techniken.

Im Wirbelbett 20 stellt sich durch das Lufteinblasen die genannte Vermischung der vorhandenen größeren und kleineren Partikel ein. Bedingt durch die Vertikalwanderung und die Schwerkraft werden sich aber im unteren Teil des Wirbelbettes überwiegend die gröberen Partikel befinden.

Das im Bereich des Düsenbodens 9 des Wirbelbettes 20 sich ansammelnde Bettmaterial a wird über eine Austragseinrichtung, vorliegend über eine im Düsenboden 9 angeordnete Abzugsöffnung 9a und mittels einer Asche- oder Zellenradschleuse 10, abgezogen. Aus Redundanzgründen können auch mehrere solche Austragseinrichtungen 9a, 10 vorhanden sein. Der Abzug erfolgt bevorzugt kontinuierlich. Das abgezogene Bettmaterial a, im wesentlichen Asche, wird sodann abgekühlt, zum Beispiel durch Naturkühlung beim Liegenlassen oder - wie vorliegend - durch Zwangskühlung in einem Aschekühler 11.

Das abgezogene und sodann abgekühlte Bettmaterial a, das alle möglichen Partikel- oder Korngrößen umfaßt, wird sodann einer Einrichtung 12, 13 zur Aufbereitung auf eine Vorgegebene maximale wirbelbettspezifische Korngröße zugeführt. Diese vorgegebene maximale Korngröße, die weiterverarbeitet werden darf, kann zum Beispiel 4 mm betragen. Natürlich kann auch eine andere Korngröße vorgegeben werden; das richtet sich nach den Betriebsparametern, die vorhanden sind oder eingestellt werden sollen. Vorliegend umfaßt die Aufbereitungseinrichtung eine Siebeinrichtung 12, eine Zerkleinerungseinrichtung 13, zum Beispiel einen Aschebrecher, und eine Transportleitung 14. Die Siebeinrichtung 12 scheidet eine Feinkornfraktion a', und zwar im Beispiel mit einer Körnung unter 4 mm, und eine Grobkornfraktion A', im Beispiel mit einer Körnung über 4 mm, ab. Die Grobkornfraktion A' wird der Zerkleinerungseinrichtung 13 zugeleitet. Deren Ausgang ist über die Leitung 14 an den Eingang der Siebeinrichtung 12 angeschlossen. Im Zuge der Aufbereitung wird die nicht die Siebeinrichtung 12 passierende Grobkornfraktion A' abgezogen, in dem Aschebrecher 13 zerkleinert und dann über die Leitung 14 erneut der Siebeinrichtung 12 zugeführt. Vorzugsweise ist die pro Zeiteinheit abgezogene und aufbereitete Menge an Bettmaterial a' größer als die pro Zeiteinheit mit der Kohle k zugeführte, in dieser enthaltene Aschemenge.

Das entsprechend der geforderten Korngröße aufbereitete Bettmaterial a' wird durch geeignete Fördermittel in das Wirbelbett 20 transportiert. Vorliegend geschieht dies mittels eines Förderorgans 15 auf einem Förderweg 18, zum Beispiel einem Transportband. Auch eine pneumatische Förderung ist möglich. Das Bettmaterial a' wird bevorzugt in einem Mischraum 19 in der Förderstrecke 8 mit Frischkohle k vermischt. Das aufbereitete Material a' wird zusammen mit dieser Kohle k über den Freiraum 6 in das Wirbelbett 20 geführt. Natürlich kann das Material a' auch - wie eingezeichnet - getrennt von der Kohle k auf das Wirbelbett 20 geworfen werden.

Überschüssiges Material a'' wird über einen Ascheabzug oder eine Ascheschleuse 16 hinter der Siebeinrichtung 12 aus der Anlage abgezogen. Diese Ascheschleuse 16 ist bevorzugt regelbar ausgeführt; sie ist zum Beispiel mittels eines Motors verstellbar.

Der Abzug geschieht - unter Berücksichtigung von Aschegehalt und Förderung der Kohle k sowie der Austragsgeschwindigkeit an der Schleuse 10 - so, daß das Niveau 2 des Wirbelbettes 20 auf konstanter Höhe gehalten wird. Das abgezogene Material a'' wird in einem Sand- oder Aschebunker gespeichert. Es kann eventuell wiederverwendet, das heißt der Kohle k im Mischraum 19 später zugeführt werden. Die Ascheschleuse 16 kann auch an anderer Stelle angeordnet sein, zum Beispiel zum Abzug von nicht-aufbereitetem Bettmaterial a vor der Siebeinrichtung 12. An der vorliegenden Stelle hat sie jedoch den Vorteil, daß bereits Material a'' der richtigen maximalen Korngröße für die spätere Weiterverwendung bereitgestellt wird.

Aufgrund der beschriebenen Aufbereitung ist gewährleistet, daß innerhalb des Wirbelbettes 20 das geforderte Korngrößenband 0 bis zum Beispiel 4 mm für das Bettmaterial ständig in etwa eingehalten werden kann. An Aufbereitung und Mahlung der Frischkohle k selbst sind keine großen Anforderungen zu stellen. Es kann eine relativ grobkörnige Kohle k eingesetzt werden, wodurch Aufbereitungs- und Mahlkosten eingespart werden.

## Patentansprüche

1. Verfahren zum Betreiben einer Anlage zur Wirbelbettfeuerung auf Kohlebasis, bei dem grob aufgemahlene Frisch Kohle einem Wirbelbett zugeführt und in Mischung mit dem Bettmaterial verbrannt wird und bei dem ein Teil des Bettmaterials aus dem unteren Bereich des Wirbelbettes abgezogen, vorzugsweise gekühlt, einer Siebeinrichtung zugeführt und der Siebdurchlauf in das Wirbelbett zurückgeführt wird, dadurch gekennzeichnet, daß die in der Siebeinrichtung anfallende Grobkornfraktion aufgemahlen und erneut der Siebeinrichtung zugeführt wird.

2. Verfahren nach Anspruch 1, dadurch gekennzeichnet, daß das zurückgeführte Bettmaterial mit der Kohle vor der Zuführung in das Wirbelbett vermischt wird.

3. Verfahren nach einem der Ansprüche 1 oder 2, dadurch gekennzeichnet, daß die pro Zeiteinheit abgezogene und aufbereitete Menge an Bettmaterial größer ist als die mit der Kohle zugeführte, in dieser enthaltene Aschemenge.

4. Anlage zur Wirbelbettfeuerung mit einem Düsenboden (9), auf dem im Betrieb ein aus Bettmaterial bestehendes Wirbelbett (20) lagert, mit einer Austragseinrichtung (9a, 10) für das Abziehen eines Teiles des Bettmaterials (a), das sich im unteren Teil des Wirbelbettes (20) befindet, mit vorzugsweise einem der Austragseinrichtung (9a, 10) nachgeschalteten Aschekühler (11) zur Abkühlung des abgezogenen Bettmaterials (a), mit einer Einrichtung (12) zum Absieben des Bettmaterials und mit Fördermittel (15, 18) zum Transport des abgesiebten Bettmaterials (a') in das Wirbelbett (20), gekennzeichnet durch eine der Siebeinrichtung (12) zugeordnete Zerkleinerungseinrichtung (13), der die von der Siebeinrichtung (12) abgeschiedene Grobkornfraktion (A') zuführbar und deren Ausgang an den Eingang der Siebeinrichtung (12) angeschlossen ist.

5. Anlage nach Anspruch 4, dadurch gekennzeichnet, daß ein Mischraum (19) vorgesehen ist, in dem das aufbereitete Bettmaterial (a') mit der Kohle (k) mischbar ist.

## Claims

1. A method of operating a fluidized bed combustion apparatus based on coal, wherein coarsely ground unprocessed coal is conveyed to a fluidized bed and is burned mixed with the bed material and wherein a part of the bed material is discharged from the lower zone of the fluidized bed, is preferably cooled, is conveyed to a screening device, and the particles which pass through the screen are returned to the fluidized bed, characterised in that the oversize fraction produced in the screening device is ground and returned to the screening device.

2. A method as claimed in Claim 1, characterised in that the recycled bed material is mixed with the coal before being conveyed to the fluidized bed.

3. A method as claimed in one of Claims 1 or 2, characterised in that the quantity of bed material discharged and prepared per time unit is greater than the quantity of ash supplied with the coal and contained therein.

4. A fluidized bed combustion apparatus comprising a nozzle plate (9) on which a fluidized bed (20) composed of bed material is mounted during operation, a discharging device (9a, 10) for discharging a part of the bed arterial (a) located in the lower zone of the fluidized bed (20), preferably an ash cooler (11) which is arranged downstream of the discharging device (9a, 10) and which serves to cool the discharged bed material (a), a device (12) for screening the bed arterial, and conveying means (15, 18) for transporting the screened bcd material (a') into the fluidized bed (20), characterised by a crushing device (13) which is assigned to the screening device (12, can be supplied with the oversize fraction (A') separated by the screening device (12) and the output of which is connected to the input of the screening device (12).

5. An apparatus as claimed in Claim 4, characterised in that a mixing chamber (19) is provided in which the prepared bed material (a') can be mixed with the coal (k).

## Revendications

1. Procédé d'exploitation d'une installation de chauffage par lit fluidisé à base de charbon, dans laquelle du charbon frais grossièrement broyé est introduit dans le lit fluidisé pour y brûler en mélange avec le matériau du lit dont une partie est extraite de la partie inférieure de ce lit, puis refroidie de préférence et introduite dans une installation de criblage dont son passage est ramené au lit fluidisé, caractérisé en ce que la fraction à forte granulométrie arrêtée par criblage est soumise à un broyage avant d'être recyclée à l'entrée du dispositif de criblage.

2. Procédé selon la revendication 1, caractérisé en ce que le matériau recyclé provenant du lit est mélangé au charbon avant réintroduction dans le lit fluidisé.

3. Procédé selon les revendications 1 ou 2, caractérisé en ce que la quantité de matériau du lit, extraite et traitée, est supérieure à la quantité de cendres apportée au lit avec le charbon, pendant le même temps.

4. Installation de chauffage à lit fluidisé comportant un plateau à tuyère (4) sur lequel est disposé un lit fluidisé (20) constitué en service d'un matériau en couche, un dispositif d'extraction (9a, 10) prélevant une partie (a) du matériau formant la partie inférieure de ce lit (20), un refroidissement de cendres (11) situé de préférence en amont du dispositif d'extraction (9a, 10) pour refroidir le matériau (a) extrait du lit, un dispositif (12) de criblage du matériau extrait ainsi que des organes de transport (15, 18) ramenant au lit fluidisé le matériau (a') ayant traversé le crible, caractérisé en ce qu'au dispositif de criblage (12) est associé un dispositif de concassage (13) qui est alimenté par la fraction à forte granulométrie (A') séparée par le dispositif de criblage (12) et dont la sortie est raccordée à l'entrée de ce dispositif (12).

5. Installation selon la revendication 4, caractérisée en ce qu'elle comporte une chambre de mélange (19) dans laquelle le matériau (a') qui a été traité peut être mélangé avec le charbon (K) venant de l'extérieur.
